# EUROPÄISCHE PATENTSCHRIFT

(11) **EP 2 764 926 B1**
(45) Veröffentlichungstag und Bekanntmachung des Hinweises auf die Patenterteilung: **13.06.2018**
(21) Anmeldenummer: 14151411.7
(22) Anmeldetag: 16.01.2014
(51) Int. Cl.: B05D 7/20, B08B 1/02, B05C 1/06, B05D 1/28

(54) **Textiler Materialstrang sowie Verfahren zu seiner Herstellung**
Textile strand of material and method for producing the same
Cordon de matière textile et son procédé de fabrication

(30) Priorität: 22.01.2013 DE 102013100613
(43) Veröffentlichungstag der Anmeldung: 13.08.2014
(73) Patentinhaber: Boockmann GmbH, 97618 Niederlauer (DE)
(72) Erfinder: Boockmann, Gerhard, 97618 Niederlauer/Unterebersbach (DE)
(74) Vertreter: WSL Patentanwälte Partnerschaft mbB

(56) Entgegenhaltungen:
- EP-A1- 0 499 775
- WO-A2-2011/128753
- DE-A1- 10 001 591
- DE-A1-102008 055 156
- FR-A- 814 099
- JP-A- H05 154 547
- US-A- 3 653 295

## Beschreibung

Die vorliegende Erfindung betrifft ein Verfahren zum Herstellen eines textilen Materialstrangs zum Behandeln eines Drahtes sowie einen solchen textilen Materialstrang.
Zudem betrifft die vorliegende Erfindung ein Verfahren zum Behandeln eines Drahtes mit mindestens zwei Wirkstoffen mit den Schritten: Bereitstellen eines mit den Wirkstoffen imprägnierten textilen Materialstrangs, Bereitstellen eines mit den Wirkstoffen zu behandelnden Drahtes, Ineingriffbringen des textilen Materialstrangs mit dem zu behandelnden Draht, sodass eine Prozesszone ausgebildet wird, in welcher der textile Materialstrang und der zu behandelnde Draht miteinander in Eingriff sind, und Ausführen einer Relativbewegung zwischen dem textilen Materialstrang und dem zu behandelnden Draht in der Prozesszone.
Darüber hinaus betrifft die vorliegende Erfindung eine Vorrichtung zum Behandeln eines Drahtes mit mindestens zwei Wirkstoffen mit einer Vorratsspule mit einem mit mindestens zwei Wirkstoffen imprägnierten textilen Materialstrang, einer Zuführeinrichtung zum Zuführen des textilen Materialstrangs, einer Zuführeinrichtung zum Zuführen eines mit den Wirkstoffen zu behandelnden Drahtes, einer Prozesszone mit einer Einrichtung zum Ineingriffbringen des textilen Materialstrangs mit dem zu behandelnden Draht und einer Antriebseinrichtung zum Erzeugen einer Relativbewegung zwischen dem textilen Materialstrang und dem zu behandelnden Draht in der Prozesszone.
Drähte für ganz unterschiedliche Anwendungen werden häufig nach ihrer Herstellung, d.h. nach dem Formen des Drahtes aus Metall oder einem anderen Werkstoff, nachbearbeitet, indem sie beispielsweise an ihrer Oberfläche gereinigt und/oder beschichtet werden, um die Oberflächeneigenschaften des Drahtes gezielt zu verändern und zu verbessern.
Um die Drähte zu reinigen oder zu beschichten, sind Verfahren bekannt, bei denen der Draht mit einem textilen Materialstrang in Eingriff gebracht wird, wobei in der Regel der textile Materialstrang den Draht an zumindest einer Stelle umschlingt, und dann der Draht und der textile Materialstrang relativ zueinander bewegt werden. Die Relativbewegung zwischen Draht und textilem Materialstrang bewirkt, dass Wirkstoffe von dem textilen Materialstrang auf den Draht übertragen werden können und dass im Bereich der Umschlingung immer ein frischer Abschnitt des textilen Materialstrangs ohne Verunreinigungen und/oder mit frischem Wirkstoff bereitsteht.

Eine Vorrichtung zum Reinigen eines Drahtes auf solche Weise ist beispielsweise aus der DE 10 2005 037 159 A1 bekannt.

Um eine Beschichtung auf einen Draht aufzutragen oder auch die Reinigungswirkung des textilen Materialstrangs zu erhöhen, werden textile Materialstränge verwendet, welche vollständig mit einem Wirkstoff imprägniert sind. Beispiele für solche Wirkstoffe sind beispielsweise Öle als Gleitmittel oder Detergenzien und Abrasiva zum Reinigen des Drahtes. Der Übergang der Wirkstoffe aus dem textilen Materialstrang auf die Drahtoberfläche erfolgt in der Prozesszone entweder durch die Reibung zwischen dem Draht und dem textilen Materialstrang oder durch ein zusätzliches Erwärmen der Prozesszone.

Die WO 2011/128753 A2 beschreibt eine Reinigungspackung für Drähte, ein Verfahren sowie ein System, welche die Reinigungspackung aufweisen, wobei die Packung einen Glasfaserkern, eine Mantelschicht aus einer synthetischen Faser, die den Glasfaserkern umgibt und um diesen Glasfaserkern umflochten ist, sowie eine Mantelschicht aufweist, die zumindest teilweise die Mantelschicht aus einer synthetischen Faser umgibt, wobei die Mantelschicht eine thermoplastische Schicht ist. Der ausgekühlte galvanisierte Draht wird zwischen mindestens zwei Reinigungspackungen mit einer Geschwindigkeit von bis zu 250 m/s durchgeführt.

In der DE 10 2008 055 156 A1 wird eine Vorrichtung zum Beschichten eines Strangs mit einem Fluid, die eine Aufnahme für den zu beschichtenden Strang, eine Aufnahme für einen textilen Materialstrang, eine Umschlingungseinheit, die derart ausgestaltet ist, dass sie den textilen Materialstrang so führt, dass er den zu beschichtenden Strang zumindest abschnittsweise umschlingt, und eine Antriebseinrichtung zum Bewirken einer Relativbewegung zwischen dem zu beschichtenden Strang und dem textilen Materialstrang aufweist.

Die EP 0 499 775 A1 beschreibt ein Verfahren zum Gleitfähigmachen eines Drahtes durch Beschichten des Drahtes mit einem festen oder flüssigen Gleitmittel, wobei man den Draht durch wenigstens eine an dem Draht anliegende Schlinge wenigstens eines mit dem Gleitmittel getränkten saugfähigen Materialstranges führt und dabei den Materialstrang mit im Wesentlichen konstanter Geschwindigkeit, die geringer als die Vorschubgeschwindigkeit des Drahtes ist, vorrückt.

In der DE 100 01 591 A1 findet sich die Beschreibung eines Verfahrens zur Reinigung von Drahtoberflächen mittels einer Abstreifvorrichtung, welches darin besteht, dass man eine Abstreifvorrichtung in der Form eines unter Spannung spiralförmig den zu reinigenden Draht umschlingenden und vorwärts bewegten Textilmaterialstranges verwendet und den zu reinigenden Draht und den Textilmaterialstrang in gleicher Richtung laufen lässt, wobei die Laufgeschwindigkeit des Textilmaterialstranges geringer als die des Drahtes ist.
In der JP H05 154 547 A wird ein Draht durch ein Becken mit Kerosin gezogen, sodass Fett- und Ölflecken aufquellen und diese anschließend durch einen den Draht spiralförmig umschlingenden Strang aufgesaugt werden.
Gegenüber diesem Stand der Technik ist es Aufgabe der vorliegenden Erfindung, ein Verfahren zum Herstellen eines textilen Materialsstrangs, einen textilen Materialstrang und ein Verfahren sowie eine Vorrichtung zum Behandeln eines Drahtes mit mindestens einem Wirkstoff bereitzustellen, welche eine verbesserte Behandlung des Drahtes ermöglichen. Darüber hinaus ist es Aufgabe der vorliegenden Erfindung ein Verfahren zum Herstellen eines textilen Materialsstrangs, einen textilen Materialstrang und ein Verfahren sowie eine Vorrichtung zum Behandeln eines Drahtes bereitzustellen, welche eine verbesserte Einwirkung zumindest eines Wirkstoffs auf den Draht in der Prozesszone ermöglichen.
Zumindest eine der zuvor genannten Aufgaben wird durch ein Verfahren gelöst zum Herstellen eines textilen Materialstrangs mit den Schritten: Bereitstellen einer ersten Faser oder eines ersten Fadens, Einbringen oder Aufbringen eines ersten Wirkstoffs in oder auf die erste Faser oder den ersten Faden, Bereitstellen einer zweiten Faser oder eines zweiten Fadens, Verbinden der ersten Faser oder des ersten Fadens und der zweiten Faser oder des zweiten Fadens zu dem textilen Materialstrang, Einbringen oder Aufbringen eines zweiten Wirkstoffs in oder auf die zweite Faser oder den zweiten Faden, wobei der erste Wirkstoff und der zweite Wirkstoff nicht miteinander mischbar sind, wobei zumindest einer der Wirkstoffe mit Hilfe eines flüssigen Extraktionsmittels aus dem textilen Materialstrang wieder herauslösbar ist, so dass dieser auf den zu behandelnden Draht übertragbar ist. Das Verbinden erfolgt durch ein Flechten der ersten Faser oder des ersten Fadens und der zweiten Faser oder des zweiten Fadens mit mindestens einem dritten Faden oder einer dritten Faser, so dass der textile Materialstrang ein Geflecht ist. Ein auf diese Weise hergestellter textiler Materialstrang, welcher sich aus einer Mehrzahl von Einzelfasern oder einer Mehrzahl von Fäden zusammensetzt, ermöglicht es, den textilen Materialstrang mit zwei voneinander verschiedenen Wirkstoffen auszurüsten, welche nicht miteinander in Lösung gebracht werden können und/oder die nicht miteinander mischbar sind.
Während der mit dem erfindungsgemäßen Verfahren hergestellte Materialstrang vorzugsweise zwei Wirkstoffe aufweist, schließt dies nicht aus, dass er mehr als zwei Wirkstoffe aufweist.
Auf diese Weise ergibt sich die Möglichkeit von einem einzigen textilen Materialstrang eine Mehrzahl von voneinander verschiedenen Wirkstoffen auf einen zu behandelnden Draht zu übertragen.

Während eine Ausführungsform denkbar ist, bei welcher alle Fäden oder Fasern, aus welchen sich der textile Materialstrang zusammensetzt, jeweils mit einem Wirkstoff imprägniert sind, weist in einer Ausführungsform der textile Materialstrang mindestens eine erste Faser oder einen ersten Faden mit einem ersten Wirkstoff, mindestens eine zweite Faser oder einen zweiten Faden mit einem zweiten Wirkstoff und einen dritten Faden oder eine dritte Faser, in oder auf welche kein Wirkstoff ein- oder aufgebracht ist, auf. Eine solche Ausführungsform vereint die Vorteile einer Ausführungsform mit mindestens zwei voneinander verschiedenem Wirkstoffen imprägnierten Fäden oder Fasern und einer Ausführungsform, bei welcher mindestens eine der Fasern oder Fäden nicht imprägniert ist.

Aufgrund der Kenntnis der benötigten Eigenschaften und der Eigenschaften, die bestimmte Stoffe oder Stoffkombinationen haben, ist der Fachmann in der Lage, Werkstoffe für die Fasern oder Fäden des erfindungsgemäß hergestellten textilen Materialstrangs herzustellen und zu erwerben.
Dabei ist zu berücksichtigen, zu welchem Zweck das Verfahren im Einzelnen dienen soll, da in bestimmten Fällen der textile Materialstrang aufnahmefähig oder saugfähig sein muss, um einen flüssigen oder festen Wirkstoff, wie ein Gleitmittel, Poliermittel, Schleifmittel oder Reinigungsmittel, aufzunehmen und in der Prozesszone an den Draht abzugeben. In anderen Fällen kann das Material des textilen Materialstrangs selbst die erwünschten Eigenschaften besitzen und braucht dann keine Aufnahmefähigkeit zu haben, um beispielsweise ein abrasives Mittel aufzunehmen und zu binden.

Als Material für die dem textilen Materialstrang zu Grunde liegenden Einzelfasern oder Fäden bietet sich insbesondere Viskose oder Baumwolle an.
Unter einem Ein- oder Aufbringen eines Wirkstoffs in oder auf eine Faser oder einen Faden wird insbesondere ein Imprägnieren der Faser oder des Fadens verstanden.
Das Verflechten der ersten Faser oder des ersten Fadens und der zweiten Faser oder des zweiten Fadens erfolgt mit mindestens einem dritten Faden oder einer dritten Faser, so dass der textile Materialstrang ein Geflecht ist.
Dabei ist eine Ausführungsform der Erfindung zweckmäßig, bei welcher mindestens der erste Faden oder die erste Faser mit einem ersten Wirkstoff und der zweite Faden oder die zweite Faser mit einem zweiten Wirkstoff ein Zettelfaden des Geflechts ist, während die Klöppelfäden des Geflechts vorzugsweise von weiteren Fäden oder Fasern ohne Wirkstoff gebildet werden. Dies erweist sich deshalb als vorteilhaft, da Zettelfäden beim Flechten einer geringeren Zugspannung unterliegen als die Klöppelfäden und so der Wirkstoff nicht während des Flechtens aus der Faser oder dem Faden entfernt wird.

Dabei besteht in einer Ausführungsform ein solches Geflecht aus mindestens vier Fäden oder Fasern, nämlich dem ersten Faden oder der ersten Faser auf oder in die ein erster Wirkstoff ein-oder aufgebracht ist, als einem Zettelfaden und mindestens drei weiteren Fäden oder Fasern, welche als Klöppelfäden miteinander verflochten sind.
In einer Ausführungsform der Erfindung werden die erste Faser oder der erste Faden und die zweite Faser oder der zweiter Faden mit einem dritten Faden oder einer dritten Faser derart verflochten, dass der textile Materialstrang ein Geflecht mit einem rechteckigen Querschnitt, d.h. ein Bandgeflecht, ist.
Es hat sich ferner als vorteilhaft erwiesen, wenn der textile Materialstrang in einer Ausführungsform mindestens sieben Fasern oder Fäden aufweist, aus denen er zusammengesetzt ist. Selbst wenn eine dieser Einzelfasern oder Einzelfäden reißt, so führt dies nicht zu einem Abriss des gesamten textilen Materialstrangs.
Ebenfalls als vorteilhaft hat sich eine Ausführungsform herausgestellt, bei welcher der gewebte textile Materialstrang mindestens zehn Klöppelfäden und mindestens drei Zettelfäden aufweist, vorzugsweise genau 13 Klöppelfäden und genau 6 Zettelfäden aufweist, wobei in oder auf mindestens zwei der Zettelfäden ein Wirkstoff ein- oder aufgebracht ist.
Wirkstoffe im Sinne der vorliegenden Erfindung sind beispielsweise Gleitmittel (z.B. organische Gleitmittel wie Paraffine, Wachse, Öle, Fette sowie stabile Lösungen oder Gemische daraus), Seifen, Korrosionsschutzmittel, Oxidationsschutzmittel, Antihaftmittel, Haftvermittler, Lichtbogenstabilisatoren, Reinigungsmittel oder Verschleißschutzmittel.
In einer Ausführungsform der Erfindung enthält der Wirkstoff ein Gemisch aus einem (Methyl-12-) Hydroxystearat und einem Paraffin.

In einer weiteren Ausführungsform ist der Wirkstoff mit einem Zuschlagstoff für einen Korrosionsschutz des Drahtes versehen.
In einer anderen Ausführungsform weist der Wirkstoff zusätzlich oder alternativ einen Zuschlagstoff für eine Lichtbogenstabilisierung für einen Schweißdraht auf. Zur Lichtbogenstabilisierung erweisen sich insbesondere Seifen der ersten und zweiten Hauptgruppen des Periodensystems der Elemente sowie schwefelhaltige Verbindungen als Zuschlagstoffe als vorteilhaft.

In einer weiteren Ausführungsform enthält der Wirkstoff zusätzlich oder alternativ einen metall-organischen Zuschlagstoff als Verschleißschutzmittel. Als vorteilhaft haben sich dabei beispielsweise organische Molybdänverbindungen erwiesen.

Als Verschleißschutzmittel eignen sich insbesondere solche Wirkstoffe, welche sich als Motoröladditive für den Verschleißschutz bei Motoren bewährt haben.

Gemäß der vorliegenden Erfindung ist zumindest einer der Wirkstoffe, mit welchen der textile Materialstrang imprägniert ist, mit Hilfe eines in die Prozesszone einzubringenden flüssigen Extraktionsmittels extrahierbar.
Zumindest eine der oben genannten Aufgaben wird auch durch ein Verfahren zum Behandeln eines Drahtes mit mindestens zwei Wirkstoffen gelöst, das die folgenden Schritte aufweist: Bereitstellen eines mit einem ersten und einem zweiten Wirkstoff versehenen textilen Materialstrangs, so wie er zuvor beschrieben wurde, Bereitstellen eines mit den Wirkstoffen zu behandelnden Drahtes, Ineingriffbringen des textilen Materialstrangs mit dem zu behandelnden Draht, sodass eine Prozesszone ausgebildet wird, in welcher der textile Materialstrang und der zu behandelnde Draht miteinander in Eingriff sind, Ausführen einer Relativbewegung zwischen dem textilen Materialstrang und dem zu behandelnden Draht in der Prozesszone und Einbringen eines flüssigen Extraktionsmittels in den textilen Materialstrang in oder vor der Prozesszone, welches derart ausgestaltet ist, dass es zumindest einen Wirkstoff aus dem textilen Materialstrang extrahiert, sodass dieser auf den zu behandelnden Draht übertragen wird.
Dieses erfindungsgemäße Verfahren ermöglicht es, zumindest einen der Wirkstoffe, mit welchen der textile Materialstrang imprägniert ist, mit Hilfe eines Extraktionsmittels aus diesem herauszulösen und diesen auf die Oberfläche des Drahtes aufzutragen bzw. auf diese zu übertragen. Der Übergang des Wirkstoffes von dem textilen Materialstrang auf den zu behandelnden Draht wird damit gegenüber einem Übertrag, welcher alleine durch die Reibung zwischen dem textilen Materialstrang und dem Draht verursacht ist, verbessert und stellt eine einfachere und effektivere Realisierung bereit als der zusätzliche Eintrag von Wärme in die Prozesszone.
Allerdings wird in einer Ausführungsform der Erfindung die Extraktion des Wirkstoffs mit Hilfe eines Extraktionsmittels aus dem textilen Materialstrang durch die Reibungswärme zwischen dem textilen Materialstrang und dem zu behandelnden Draht unterstützt und der gleichmäßige Übergang der Wirkstoffe aus dem textilen Materialstrang auf die Drahtoberfläche gefördert. Zusätzlich kann in einer Ausführungsform der Erfindung gegebenenfalls die Prozesszone durch eine weitere Wärmequelle erwärmt werden.

Während es vorteilhaft ist, wenn beide Wirkstoffe mit einem oder mehreren Extraktionsmitteln aus dem textilen Materialstrang herausgelöst werden, sind auch Ausführungsformen denkbar, bei welchen nur der erste Wirkstoff mit einem Extraktionsmittel aus dem textilen Materialstrang herausgelöst wird, während der zweite Wirkstoff beispielsweise durch die Reibungswärme von dem textilen Materialstrang auf den Draht übertragen wird.

Es versteht sich, dass mit dem erfindungsgemäßen Verfahren in einer Ausführungsform auch mehr als zwei Wirkstoffe aus dem textilen Materialstrang auf den zu behandelnden Draht übertragen werden können.

Unter einem Draht im Sinne der vorliegenden Erfindung wird insbesondere ein biegsam geformtes Materialstück, vorzugsweise aus Metall oder Kunststoff, verstanden, dessen Durchmesser klein gegenüber seiner Länge ist. Solche Drähte werden vorzugsweise auf Rollen, Spulen, Haspeln oder Spindeln gewickelt. Unter Drähten im Sinne der vorliegenden Erfindung versteht man auch solche, welche röhrenartig sind, sodass sie in ihrem Inneren einen sich über die gesamte Länge des Drahtes erstreckenden Hohlraum aufweisen.

Mit einer Ausführungsform des erfindungsgemäßen Verfahrens sowie der erfindungsgemäßen Vorrichtung können Drähte für eine Vielzahl von Anwendungen und aus einer Vielzahl von Materialien behandelt werden. Beispiele für solche Drähte sind Drähte und Litzen aus Stahl, Aluminium und Kupfer. Diese können insbesondere als Schweißdrähte verwendet werden oder zum Fertigen von isolierten elektrischen Leitungen oder ähnlichem. Ausführungsformen der Erfindung eignen sich insbesondere für höherwertige Drahtprodukte, welche ggf. höhere Kosten für die Herstellung des Drahts rechtfertigen.

In einer Ausführungsform der Erfindung werden daher als Extraktionsmittel ein Lösungsbenzin oder ein verzweigter aliphatischer Kohlenwasserstoff, wie z.B. Isododekan, verwendet.

In einer Ausführungsform muss das verwendete Extraktionsmittel in der Lage sein, unter den in bzw. vor der Prozesszone herrschenden Bedingungen bei erhöhte Temperatur durch die Reibung zwischen den Strängen, die Wirkstoffe aus dem textilen Strang herauszulösen und auf den Draht zu übertragen. Durch die erhöhte Temperatur können dann auch Lösungen entstehen, die unter normalen (kalten) Bedingungen nicht stabil wären.

Wenn im Sinne der vorliegenden Erfindung davon die Rede ist, dass ein flüssiges Extraktionsmittel in oder vor der Prozesszone in den textilen Materialstrang eingebracht wird, so bedeutet dies dass das flüssige Extraktionsmittel und der textile Materialstrang der Prozesszone auf getrennten Wegen zugeführt werden und ein Benetzen oder Tränken des textilen Materialstrangs mit dem flüssigen Extraktionsmittel erst unmittelbar vor oder in der Prozesszone erfolgt.

Insbesondere wird das flüssige Extraktionsmittel mit Hilfe eines Schlauchs der Prozesszone zugeführt.
Das Ineingriffbringen des textilen Materialstrangs mit dem zu behandelnden Draht im Sinne der vorliegenden Erfindung erfolgt in einer Ausführungsform dadurch, dass in der Prozesszone, d.h. im Bereich einer Berührung zwischen dem zu behandelnden Draht und dem textilen Materialstrang, mindestens eine Schlinge des textilen Materialstrangs um den zu behandelnden Draht ausgebildet wird.
In einer Ausführungsform der Erfindung ist die Bewegungsrichtung des textilen Materialstrangs in der Prozesszone der Bewegungsrichtung des Drahtes entgegengesetzt.
Dabei ist die Relativgeschwindigkeit zwischen dem textilen Materialstrang und dem Draht in der Prozesszone in einer Ausführungsform konstant.
Die relative Bewegung zwischen dem Draht und dem textilen Materialstrang in der Prozesszone wird insbesondere dadurch realisiert, dass sowohl der Draht als auch der textile Materialstrang bewegt werden. Dabei ist in einer Ausführungsform die Absolutgeschwindigkeit des textilen Materialstrangs in der Prozesszone geringer als die Absolutgeschwindigkeit des Drahtes in der Prozesszone.

In einer Ausführungsform wird einer der Wirkstoffe auf den Draht aufgetragen, d.h. der Draht wird mit dem Wirkstoff beschichtet. Ein Beispiel dafür ist, dass ein Gleitmittel auf den Draht aufgetragen wird.

In einer weiteren Ausführungsform ist einer der Wirkstoffe so gewählt, dass er den Draht reinigt. Dabei ist hervorzuheben, dass auch der textile Materialstrang selbst unabhängig von dem gewählten Wirkstoff eine Reinigung des Drahtes bewirken kann.
Eine solche reinigende Wirkung des textilen Materialstrangs erfolgt insbesondere bei einer gegenläufigen Bewegung des textilen Materialstrangs und des Drahtes in der Prozesszone.
Zumindest eine der oben genannten Aufgaben wird zudem durch einen textilen Materialstrang zum Behandeln eines Drahtes gelöst mit mindestens einer ersten Faser oder einem ersten Faden und mindestens einer zweiten Faser oder einem zweiten Faden, wobei die erste Faser oder der erste Faden und die zweite Faser oder der zweite Faden zu dem textilen Materialstrang verbunden sind, wobei ein erster Wirkstoff in oder auf die erste Faser oder den ersten Faden eingebracht oder aufgebracht ist, wobei ein zweiter Wirkstoff in oder auf die zweite Faser oder den zweiten Faden eingebracht oder aufgebracht ist und wobei der erste Wirkstoff und der zweite Wirkstoff nicht miteinander mischbar sind. Dabei sind der erste und der zweite Wirkstoff voneinander verschieden, wobei zumindest einer der Wirkstoffe mit Hilfe eines flüssigen Extraktionsmittels aus dem textilen Materialstrang wieder herauslösbar ist, so dass dieser auf den zu behandelnden Draht übertragbar ist, wobei die erste Faser oder der erste Faden und die zweite Faser oder der zweite Faden durch ein Flechten der ersten Faser oder des ersten Fadens und der zweiten Faser oder des zweiten Fadens mit mindestens einem dritten Faden oder einer dritten Faser zu dem textilen Materialstrang verbunden sind, so dass der textile Materialstrang ein Geflecht ist.
Gleichfalls wird zumindest einer der oben genannten Aufgaben dadurch gelöst, dass eine Vorrichtung zum Behandeln eines Drahtes mit zwei Wirkstoffen bereitgestellt wird, die eine Vorratsspule mit einem textilen Materialstrang mit zwei Wirkstoffen, so wie er zuvor beschrieben wurde, eine Zuführeinrichtung zum Zuführen des textilen Materialstrangs, eine Zuführeinrichtung zum Zuführen eines mit den Wirkstoffen zu behandelnden Drahtes, eine Prozesszone mit einer Einrichtung zum Ineingriffbringen des textilen Materialstangs mit dem zu behandelnden Draht, eine Antriebseinrichtung zum Erzeugen einer Relativbewegung zwischen dem textilen Materialstrang und dem zu behandelnden Draht in der Prozesszone und eine Dosiereinrichtung zum Einbringen eines flüssigen Extraktionsmittels für zumindest einen Wirkstoff in den textilen Materialstrang in oder vor der Prozesszone aufweist, wobei das Extraktionsmittel derart ausgestaltet ist, dass es den zumindest einen Wirkstoff aus dem textilen Materialstrang extrahiert, so dass dieser auf den zu behandelnden Draht übertragen wird.
Die Antriebseinrichtung der erfindungsgemäßen Vorrichtung bewirkt eine Relativbewegung zwischen dem zu behandelnden Draht und dem textilen Materialstrang, wobei diese Relativbewegung durch eine Bewegung des zu behandelnden Drahtes oder des textilen Materialstrangs sowie durch eine gleichzeitige Bewegung des zu behandelnden Drahtes und des textilen Materialstrangs, jedoch mit unterschiedlicher Geschwindigkeit oder mit unterschiedlichen Bewegungsrichtungen bewirkt werden kann.
In einer Ausführungsform der Erfindung weist die Antriebseinrichtung im Sinne der vorliegenden Erfindung beispielsweise einen in der Drehrichtung umkehrbaren, insbesondere drehzahlveränderlichen Motor auf oder auch einen Schrittmotor.

Die Zuführeinrichtungen für den zu behandelnden Draht und für den textilen Materialstrang können in einer Ausführungsform Führungen, insbesondere Führungsrollen, umfassen. Jedoch sind auch Ausführungsformen denkbar, in denen eine Zuführeinrichtung, insbesondere für den zu behandelnden Draht, lediglich von entsprechenden Ausnehmungen in der Vorrichtung gebildet wird, wobei die Vorrichtung mit dem jeweiligen Strang unter Umständen gar nicht in Eingriff tritt.
In einer Ausführungsform der Erfindung ist die Einrichtung zum Ineingriffbringen des textilen Materialstrangs mit dem zu beschichtenden Draht eine Umschlingungseinheit, welche den textilen Materialstrang in Umfangsrichtung ein- oder mehrfach um den zu behandelnden Draht herumführt, sodass dieser während der Ausführung einer Relativbewegung zwischen dem zu behandelnden Draht und dem textilen Materialstrang mit jedem Oberflächenabschnitt des zu behandelnden Drahtes sowohl in Längs- als auch in Umfangsrichtung zumindest einmal in Eingriff kommt.
In einer Ausführungsform der Erfindung ist die Dosiereinrichtung zum Einbringen eines flüssigen Extraktionsmittels für den Wirkstoff in den textilen Materialstrang eine Kombination aus einem Reservoir für das flüssige Extraktionsmittel, einer Zuführleitung sowie einer Pumpe, vorzugsweise einer Zahnradpumpe, welche das Extraktionsmittel dosiert zu dem textilen Materialstrang fördert.
Dabei ist es insbesondere zweckmäßig, wenn die erfindungsgemäße Vorrichtung eine Steuerung aufweist, welche die Geschwindigkeit des textilen Materialstrangs und die Geschwindigkeit des zu behandelnden Drahtes ebenso regelt, wie die Dosierung des in den textilen Materialstrang einzubringenden flüssigen Extraktionsmittels.
Soweit in dieser Anmeldung Aspekte der Erfindung im Hinblick auf den textilen Materialstrang beschrieben werden, so gelten diese auch für das entsprechende Verfahren zu seiner Herstellung und umgekehrt. Soweit das erfindungsgemäße Verfahren zum Behandeln eines Drahtes mit der Vorrichtung zum Behandeln eines Drahtes gemäß der Erfindung ausgeführt wird, so weist diese die entsprechenden Einrichtungen hierfür auf. Insbesondere sind Ausführungsformen der Vorrichtung zum Ausführen der beschriebenen Ausführungsformen des Verfahrens geeignet.

Weitere Vorteile, Merkmale und Anwendungsmöglichkeiten der vorliegenden Erfindung werden anhand der folgenden Beschreibung einer Ausführungsform und der dazugehörigen Figur deutlich.
Figur 1 zeigt schematisch eine Vorrichtung zum Behandeln eines Drahtes mit einem Verfahren nicht gemäß der vorliegenden Erfindung.

Die Darstellung in Figur 1 zeigt den Lauf des textilen Materialstrangs T sowie des zu behandelnden Drahtes in der dargestellten Ausführungsform eines Schweißdrahtes D. In dem Garnabzug 4 wird der textile Strang von einer oder mehreren Vorratsspulen 4.1 abgezogen und über die Bremse 4.2 an den Antriebsblock 2 zur Regelung der Strangvorspannung geführt. Dort wird der Strang T über eine Umlenkrolle 2.7 auf die Antriebsrolle 2.2 geleitet und zur Vermeidung eines Schlupfes mehrmals um diese und das weitere Rollenpaket 2.3 gelegt.

Die Antriebsrolle 2.2 und das Rollenpaket 2.3 bilden eine mechanische Einheit in Form eines gegen eine Feder 2.5 wirkenden Tänzers. Dessen Auslenkung wird von einem Sensor 2.6 als Strangvorspannung erfasst. Die Ist-Strangvorspannung wird mit einem von dem Bediener einstellbaren Soll-Wert verglichen. Ist der Ist-Wert zu hoch bzw. zu niedrig, wird die Drehzahl des Antriebsmotors 2.1 erhöht bzw. verringert. Anschließend wird der Strang T über die Strangeinlenkrolle 3.2 unter einem flachen Winkel parallel zum Draht D in die Umschlingungs- bzw. Prozesszone 3 eingelenkt. Der Draht D läuft zwischen zwei Paaren von Führungsrollen 3.4 bzw. 3.5 der Bewegung des textilen Materialstrangs T entgegen. Zwischen der Strangeinlenkrolle 3.2 und einer Strangauslenkrolle 3.3 werden die beiden Stränge T, D im Wesentlichen parallel zueinander geführt, wobei der textile Strang T den Drahtstrang D umschlingt.

Um die Umschlingung des Drahtes D durch den textilen Strang T zu gewährleisten, wird der textile Strang T um Strangumlenkrollen 3.1.1 geführt, welche auf einer Umschlingungseinheit 3.1 angeordnet sind. Die Umschlingungseinheit 3.1 mit den Strangumlenkrollen 3.1.1 ist drehbar um die Längsachse des Drahts D gelagert (angedeutet durch den Pfeil in Figur 1), so dass beim Einrichten der Maschine durch Drehen der Umschlingungseinheit 3.1 um die Längsachse des Drahtes D die Umschlingung erzielt werden kann. Auf diese Weise verläuft der textile Strang T zwischen der Strangeinlenkrolle 3.2 und der Strangauslenkrolle 3.3 so, dass er den Draht in diesem Bereich umschlingt. Mit zunehmender Zahl der Umschlingungen wird die Reibung zwischen Strang und Draht, ausgehend von der vom Bediener einstellbaren Strangvorspannung, erhöht. An der Strangauslenkrolle 3.3 wird der verbrauchte Strang wieder mit flachem Winkel vom Draht weggelenkt und zu einer Antriebseinheit 1 zur Regelung der Stranggeschwindigkeit geführt. In der Antriebseinheit 1 wird der Strang T wieder zur Vermeidung eines Schlupfes mehrmals um eine Antriebsrolle 1.2 und ein Rollenpaket 1.3 gelegt. Mit einem Antriebsmotor 1.1 wird der Strang mit der vom Bediener in der Gerätesteuerung vorgegebenen Geschwindigkeit konstant voranbewegt. Auch die Antriebsrolle 1.2 und das Rollenpaket 1.3 bilden eine mechanische Einheit in Form eines gegen eine Feder 1.5 wirkenden Tänzers. Dessen Auslenkung wird von einem Sensor 1.6 als Strangspannung hinter der Umschlingungszone 3 erfasst. Diese Strangspannung hinter der Umschlingungszone 3 wird in der Haupteinheit 5 mit einem von einem Bediener einstellbaren Soll-Wert verglichen und für einen Fehleralarm ausgewertet.

Anschließend passiert der Strang über eine weitere Umlenkrolle 1.7 die Tänzereinheit für die Aufwicklung 5.1, die den Motor 5.8 der Abfallspule 5.9 zur Aufrechterhaltung einer nahezu konstanten Strangspannung ein- und ausschaltet. Mit einer motorischen Verlegungseinheit 5.5 bzw. 5.7 wird der Strang T gleichmäßig über die Breite der Abfallspule 5.9 verteilt.

Bei dem textilen Materialstrang T handelt es sich in der dargestellten Ausführungsform um ein Bandgeflecht mit einem im Wesentlichen rechteckigen Querschnitt. Das Geflecht selbst ist aus 13 Einzelfäden geflochten, von denen 6 Fäden mit einem Wirkstoff aus einem Gemisch aus einem (Methyl-12-) Hydroxystearat und einem Paraffin mit einem Schmelzbereich von zwischen 50 °C und 60 °C vorimprägniert sind. Dieser Wirkstoff dient, wenn er auf den zu behandelnden Schweißdraht D aufgetragen ist, als Gleitmittel für diesen. Zudem ist das Gemisch mit Zuschlagstoffen als Korrosionsschutz für den Schweißdraht D, einem Zuschlagstoff für eine Lichtbogenstabilisierung des Schweißdrahtes D und einem metall-organischen Zuschlagstoff als Verschleißschutzmittel für die Führung des Schweißdrahtes D versehen.

Um den Wirkstoff entsprechend der vorliegenden Erfindung aus dem textilen Materialstrang T auf den Schweißdraht D zu übertragen, wird der Wirkstoff mit Hilfe eines Extraktionsmittels in der Prozesszone 3 aus dem textilen Strang T herausgelöst bzw. extrahiert.

Dazu ist in der Umschlingungszone 3 zwischen der Strangeinlenkrolle 3.2 und der Strangauslenkrolle 3.3, in der hier dargestellten Ausführungsform präziser zwischen der Strangeinlenkrolle 3.2 und der Strangumlenkeinheit 3.1, das zweite Ende 19 einer Fluidverbindung 18, hier eines Schlauchs, vorgesehen. Dieser Schlauch 18 dient der Zuführung des Extraktionsmittels aus der Dosierungseinheit 20 auf den textilen Strang T. Das Extraktionsmittel wird von dem textilen Strang T aufgenommen und extrahiert den vorimprägnierten Wirkstoff aus diesem heraus, so dass dieser auf den zu behandelnden Draht D übertragen wird. In dem hier betrachteten Ausführungsbeispiel ist das Extraktionsmittel flüssiges Paraffin mit einem großen Hexan-Anteil. Dieses löst das oben beschriebene Gemisch des Wirkstoffs gut aus dem textilen Strang T heraus.

### Bezugszeichenliste

- T: textiler Materialstrang
- D: Draht

- 1: Antriebseinheit
- 1.1: Antriebsmotor
- 1.2: Antriebsrolle
- 1.3: Rollenpaket
- 1.5: Feder
- 1.6: Sensor
- 1.7: Umlenkrolle

- 2: Antriebsblock
- 2.1: Antriebsmotor
- 2.2: Antriebsrolle
- 2.3: Rollenpaket
- 2.5: Feder
- 2.6: Sensor
- 2.7: Umlenkrolle

- 3: Umschlingungszone
- 3.1: Umschlingungseinheit
- 3.1.1: Strangumlenkrollen
- 3.2: Strangeinlenkrolle
- 3.3: Strangauslenkrolle
- 3.4: Führungsrollen
- 3.5: Führungsrollen

- 4: Garnabzug
- 4.1: Vorratsspulen
- 4.2: Bremse

- 5: Haupteinheit
- 5.1: Aufwicklung
- 5.5: motorische Verlegungseinheit
- 5.7: motorische Verlegungseinheit
- 5.8: Motor
- 5.9: Abfallspule

- 18: Fluidverbindung
- 19: Austrittsende der Fluidverbindung
- 20: Dosierungseinheit

## Patentansprüche

1. Verfahren zum Herstellen eines textilen Materialstrangs (T) zum Behandeln eines Drahtes (D) mit den Schritten:
Bereitstellen einer ersten Faser oder eines ersten Fadens,
Einbringen oder Aufbringen eines ersten Wirkstoffs in oder auf die erste Faser oder den ersten Faden,
Bereitstellen einer zweiten Faser oder eines zweiten Fadens,
Verbinden der ersten Faser oder des ersten Fadens und der zweiten Faser oder des zweiten Fadens zu dem textilen Materialstrang (T),
Einbringen oder Aufbringen eines zweiten Wirkstoffs in oder auf die zweite Faser oder den zweiten Faden, wobei der erste Wirkstoff und der zweite Wirkstoff nicht miteinander mischbar sind, **dadurch gekennzeichnet, dass** zumindest einer der Wirkstoffe mit Hilfe eines flüssigen Extraktionsmittels aus dem textilen Materialstrang (T) wieder herauslösbar ist, so dass dieser auf den zu behandelnden Draht (D) übertragbar ist, wobei das Verbinden durch ein Flechten der ersten Faser oder des ersten Fadens und der zweiten Faser oder des zweiten Fadens mit mindestens einem dritten Faden oder einer dritten Faser erfolgt, so dass der textile Materialstrang (T) ein Geflecht ist.

2. Verfahren nach Anspruch 1, **dadurch gekennzeichnet, dass** die erste Faser oder der erste Faden derart mit den weiteren Fasern oder Fäden verflochten wird, dass er einen Zettelfaden des Geflechts bildet.

3. Verfahren nach einem der Ansprüche 1 oder 2, **dadurch gekennzeichnet, dass** als erster und/oder zweiter Wirkstoff ein Gleitmittel, eine Seife, ein Korrosionsschutzmittel, ein Oxidationsschutzmittel, ein Antihaftmittel, ein Haftvermittler, ein Lichtbogenstabilisator, ein Reinigungsmittel oder ein Verschleißschutzmittel oder eine Lösung oder ein Gemisch aus diesen verwendet wird.

4. Verfahren nach einem der Ansprüche 1 bis 3, **dadurch gekennzeichnet, dass** als erster und/oder zweiter Wirkstoff ein Paraffin, ein Wachs, ein Öl oder ein Fett oder eine Lösung oder ein Gemisch aus diesen verwendet wird.

5. Verfahren nach einem der Ansprüche 1 bis 4, **dadurch gekennzeichnet, dass** einer der Wirkstoffe einen Zuschlagstoff als Korrosionsschutz für den zu behandelnden Draht (D) oder einen Zuschlagstoff als Lichtbogenstabilisierung für den zu behandelnden Draht (D) oder einen metall-organischen Zuschlagstoff als Verschleißschutzmittel für die Führung des zu behandelnden Drahts (D) enthält.

6. Verfahren zum Behandeln eines Drahtes (D) mit mindestens zwei Wirkstoffen mit den Schritten:
Bereitstellen eines mit dem Verfahren nach einem der Ansprüche 1 bis 5 hergestellten textilen Materialstrangs (T),
Bereitstellen eines mit den Wirkstoffen zu behandelnden Drahtes (D),
Ineingriffbringen des textilen Materialstrangs (T) mit dem zu behandelnden Draht (D), sodass eine Prozesszone (3) ausgebildet wird, in welcher der textile Materialstrang (T) und der zu behandelnde Draht (D) miteinander in Eingriff sind,
Ausführen einer Relativbewegung zwischen dem textilen Materialstrang (T) und dem zu behandelnden Draht (D) in der Prozesszone und
Einbringen eines flüssigen Extraktionsmittels in den textilen Materialstrang (T) in oder vor der Prozesszone (3), wobei das Extraktionsmittel derart ausgestaltet ist, dass es zumindest einen Wirkstoff aus dem textilen Materialstrang (T) extrahiert, so dass dieser auf den zu behandelnden Draht (D) übertragen wird.

7. Verfahren nach Anspruch 6, **dadurch gekennzeichnet, dass** als Extraktionsmittel ein Lösungsbenzin oder ein verzweigter aliphatischer Kohlenwasserstoff verwendet wird.

8. Verfahren nach Anspruch 6 oder 7, **dadurch gekennzeichnet, dass** einer der Wirkstoffe und/oder der textile Materialstrang (T) den Draht (D) reinigt.

9. Textiler Materialstrang (T) zum Behandeln eines Drahtes (D) mit
mindestens einer ersten Faser oder einem ersten Faden und
mindestens einer zweiten Faser oder einem zweiten Faden,
wobei die erste Faser oder der erste Faden und die zweite Faser oder der zweite Faden zu dem textilen Materialstrang (T) verbunden sind,
wobei ein erster Wirkstoff in oder auf die erste Faser oder den ersten Faden eingebracht oder aufgebracht ist, wobei ein zweiter Wirkstoff in oder auf die zweite Faser oder den zweiten Faden eingebracht oder aufgebracht ist, und wobei der erste Wirkstoff und der zweite Wirkstoff nicht miteinander mischbar sind, **dadurch gekennzeichnet, dass** zumindest einer der Wirkstoffe mit Hilfe eines flüssigen Extraktionsmittels aus dem textilen Materialstrang (T) wieder herauslösbar ist, so dass dieser auf den zu behandelnden Draht (D) übertragbar ist, wobei die erste Faser oder der erste Faden und die zweite Faser oder der zweite Faden durch ein Flechten der ersten Faser oder des ersten Fadens und der zweiten Faser oder des zweiten Fadens mit mindestens einem dritten Faden oder einer dritten Faser zu dem textilen Materialstrang (T) verbunden sind, so dass der textile Materialstrang (T) ein Geflecht ist.

10. Vorrichtung zum Behandeln eines Drahtes (D) mit mindestens zwei Wirkstoffen, wobei die Vorrichtung aufweist:
eine Vorratsspule mit einem textilen Materialstrang (T) nach Anspruch 9,
eine Zuführeinrichtung (2, 4, 3.2) zum Zuführen des textilen Materialstrangs (T),
eine Zuführeinrichtung (3.4) zum Zuführen eines mit den Wirkstoffen zu behandelnden Drahtes (D),
eine Prozesszone (3) mit einer Einrichtung zum Ineingriffbringen des textilen Materialstrangs (T) mit dem zu behandelnden Draht (D), eine Antriebseinrichtung (1) zum Erzeugen einer Relativbewegung zwischen dem textilen Materialstrang (T) und dem zu behandelnden Draht (D) in der Prozesszone und
eine Dosiereinrichtung (18, 20) zum Einbringen eines flüssigen Extraktionsmittels für zumindest einen Wirkstoff in den textilen Materialstrang (T) in oder vor der Prozesszone,
wobei das Extraktionsmittel derart ausgestaltet ist, dass es den zumindest einen Wirkstoff aus dem textilen Materialstrang (T) extrahiert, so dass dieser auf den zu behandelnden Draht (D) übertragen wird.

## Claims

1. A method for the production of a textile material strand (T) for treatment of a wire (D) comprising the steps:
providing a first fibre or a first thread,
introducing or applying a first substance into or onto the first fibre or the first thread,
providing a second fibre or a second thread,
connecting the first fibre or the first thread and the second fibre or the second thread to form the textile material strand (T),
introducing or applying a second substance into or onto the second fibre or the second thread, wherein the first substance and the second substance cannot be mixed, **characterized in that** at least one of the substances can be dissolved from the textile material strand (T) by means of a liquid extracting agent, such that it can be transferred to the wire (D) to be treated, wherein connecting occurs by weaving the first fibre or the first thread and the second fibre or the second thread with at least one third thread or one third fibre, such that the textile material strand (T) is a mesh.

2. The method according to claim 1, **characterized in that** the first fibre or the first thread is woven with further fibres or threads in such a way that it forms a warp thread of the mesh.

3. The method according to one of claims 1 or 2, **characterized in that** as the first and/or second substance a lubricant, a soap, a corrosion inhibitor, an oxidation protection agent, an anti-adhesion means, a bonding agent, an electric arc stabilizer, a cleaning agent or a wear protection means or a solution or a mixture thereof is used.

4. The method according to one of claims 1 to 3, **characterized in that** as the first and/or the second substance a paraffin, a wax, an oil or a fat or a solution or a mixture thereof is used.

5. The method according to one of claims 1 to 4, **characterized in that** one of the substances comprises an aggregate as corrosion protection for the wire (D) to be treated or an aggregate as electric arc stabilization for the wire (D) to be treated or a metal-organic aggregate as wear protection means for guidance of the wire (D) to be treated.

6. The method for the treatment of a wire (D) with at least two substances comprising the steps:
providing a textile material strand (T) produced according to the method according to one of claims 1 to 5,
providing a wire (D) to be treated with the substances,
engaging the textile material strand (T) with the wire (D) to be treated such that a process zone (3) is formed, in which the textile material strand (T) and the wire (D) to be treated engage with each other,
carrying out a relative movement between the textile material strand (T) and the wire (D) to be treated in the process zone, and
introducing a liquid extracting agent into the textile material strand (T) in or before the process zone (3), wherein the extracting agent is configured in such a way that it extracts at least one substance from the textile material strand (T), such that it is transferred to the wire (D) to be treated.

7. The method according to claim 6, **characterized in that** a mineral spirit or a branched aliphatic hydrocarbon is used as extracting agent.

8. The method according to claim 6 or 7, **characterized in that** one of the substances and/or the textile material strand (T) cleans the wire (D).

9. A textile material strand (T) for treatment of a wire (D) comprising
at least one first fibre or a first thread and
at least one second fibre or a second thread,
wherein the first fibre or the first thread and the second fibre or the second thread are connected to form the textile material strand (T),
wherein a first substance is introduced or applied into or onto the first fibre or the first thread, wherein
a second substance is introduced or applied into or onto the second fibre or the second thread, and wherein
the first substance and the second substance cannot be mixed, **characterized in that** at least one of the substances can be dissolved from the textile material strand (T) by means of a liquid extracting agent, such that it can be transferred to the wire (D) to be treated, wherein the first fibre or the first thread and the second fibre or the second thread are connected to at least a third thread or a third fibre to form the textile material strand (T), such that the textile material strand (T) is a mesh.

10. A device for treatment of a wire (D) with at least two substances, wherein the device comprises:
a supply spindle with a textile material strand (T) according to claim 9,
a feeding device (2, 4, 3.2) for feeding the textile material strand (T),
a feeding device (3.4) for feeding a wire (D) to be treated with the substances,
a process zone (3) with a device for engaging the textile material strand (T) with the wire (D) to be treated,
a drive unit (1) for generating a relative movement between the textile material strand (T) and the wire (D) to be treated in the process zone and a metering unit (18, 20) for feeding a liquid extracting agent for at least one substance into the textile material strand (T) in or before the process zone,
wherein the extracting agent is configured in such a way that it extracts the at least one substance from the material strand (T), such that it is transferred to the wire (D) to be treated.

## Revendications

1. Procédé de fabrication d'un cordon textile (T) pour traiter un fil métallique (D), avec les étapes :
mettre à disposition une première fibre ou un premier fil textile,
introduire ou appliquer un premier agent actif dans ou sur la première fibre ou le premier fil métallique,
mettre à disposition une deuxième fibre ou un deuxième fil textile,
rattacher la première fibre ou le premier fil textile à la deuxième fibre ou au deuxième fil textile pour en former le cordon textile (T),
introduire ou appliquer un deuxième agent actif dans ou sur la deuxième fibre ou le deuxième fil textile, le premier agent actif et le deuxième agent actif ne pouvant être mélangés l'un avec l'autre,
**caractérisé en ce qu'**au moins un des agents actifs peut ensuite être extrait du cordon textile (T) à l'aide d'un produit d'extraction liquide, si bien que l'agent actif puisse être transféré sur le fil métallique (D) à traiter, le rattachement étant effectué par tressage de la première fibre ou du premier fil textile et de la deuxième fibre ou du deuxième fil textile avec au moins une troisième fibre ou un troisième fil textile, si bien que le cordon textile (T) soit une tresse.

2. Procédé selon la revendication 1, **caractérisé en ce que** la première fibre ou le premier fil textile est tressé avec les autres fibres ou fils textiles de façon telle qu'ils forment un fil de chaîne de la tresse.

3. Procédé selon la revendication 1 ou 2, **caractérisé en ce que** sont utilisés comme premier et/ou deuxième agent actif, un agent de glissement, un savon, un agent anti-corrosion, un agent anti-oxydant, un agent antiadhésif, un agent promoteur d'adhérence, un stabilisateur d'arc électrique, un agent nettoyant ou un agent anti-usure ou une solution ou un mélange de ceux-ci.

4. Procédé selon l'une des revendications 1 à 3, **caractérisé en ce qu'**il est utilisé comme premier et/ou deuxième agent actif, une paraffine, une cire, une huile ou une graisse ou une solution ou un mélange de celles-ci.

5. Procédé selon l'une des revendications 1 à 4, **caractérisé en ce que** l'un des agents actifs comprend un additif comme agent anti-corrosion pour le fil métallique (D) à traiter ou un additif comme stabilisateur d'arc électrique pour le fil métallique (D) à traiter ou un additif métallo-organique comme agent anti-usure pour le guidage du fil métallique (D) à traiter.

6. Procédé de traitement d'un fil métallique (D) avec au moins deux agents actifs, avec les étapes :
mettre à disposition un cordon textile (T) réalisé selon le procédé selon l'une des revendications 1 à 5,
mettre à disposition un fil métallique (D) à traiter avec les agents actifs,
engager l'un avec l'autre le fil textile (T) avec le fil métallique (D) à traiter, si bien qu'une zone de traitement (3) soit formée dans laquelle le cordon textile (T) et le fil métallique (D) à traiter soit engagés l'un avec l'autre,
effectuer, dans la zone de traitement, un mouvement relatif entre le fil textile (T) et le fil métallique (D) à traiter et
introduire un produit d'extraction liquide dans le cordon textile (T) dans ou en amont de la zone de traitement (3), le produit d'extraction étant adapté pour extraire du cordon textile (T) au moins un agent actif, si bien que celui-ci soit transféré sur le fil métallique (D) à traiter.

7. Procédé selon la revendication 6, caractérisé en qu'il est utilisé comme produit d'extraction, une essence dissolvante ou un hydrocarbure aliphatique ramifié.

8. Procédé selon la revendication 6 ou 7, **caractérisé en ce que** l'un des agents actifs et/ou le cordon textile (T) nettoie le fil métallique (D).

9. Cordon textile (T) pour traiter un fil métallique (D), avec
au moins une première fibre ou un premier fil textile et
au moins une deuxième fibre ou un deuxième fil textile,
la première fibre ou le premier fil textile et la deuxième fibre ou le deuxième fil textile étant réunis pour former le cordon textile (T), un premier agent actif étant introduit ou appliqué dans ou sur la première fibre ou le premier fil textile,
un deuxième agent actif étant introduit ou appliqué dans ou sur la deuxième fibre ou le deuxième fil textile, et
le premier agent actif et le deuxième agent actif ne pouvant être mélangés l'un avec l'autre,
**caractérisé en ce qu'**au moins un des agents actifs peut ensuite être extrait du cordon textile (T) à l'aide d'un produit d'extraction liquide, si bien que l'agent actif puisse être transféré sur le fil métallique (D) à traiter, la première fibre ou le premier fil textile et la deuxième fibre ou le deuxième fil textile étant réunis avec au moins une troisième fibre ou un troisième fil textile pour former le cordon textile (T), si bien que le cordon textile (T) soit une tresse.

10. Dispositif pour traiter un fil métallique (D) avec au moins deux agents actifs, le dispositif comprenant
une bobine réservoir avec un cordon textile (T) selon la revendication 9,
un dispositif d'amenée (2, 4, 3.2) pour amener le cordon textile (T),
un dispositif d'amenée (3.4) pour amener un fil métallique (D) à traiter avec les agents actifs,
une zone de procédé (3) avec un dispositif pour faire engager l'un avec l'autre le cordon textile (T) avec le fil métallique (D) à traiter, un dispositif d'entraînement pour engendrer, dans la zone de traitement, un mouvement relatif entre le fil textile (T) et le fil métallique (D) à traiter et
un dispositif de dosage (18, 20) pour introduire un produit d'extraction liquide pour au moins un agent actif dans le cordon textile (T) dans ou en amont de la zone de traitement, le produit d'extraction étant adapté pour extraire du cordon textile (T) ledit au moins un agent actif, si bien que celui-ci soit transféré sur le fil métallique (D) à traiter.
